# EUROPÄISCHE PATENTSCHRIFT

(11) **EP 1 673 505 B1**
(45) Veröffentlichungstag und Bekanntmachung des Hinweises auf die Patenterteilung: **28.05.2008**
(21) Anmeldenummer: 04766819.9
(22) Anmeldetag: 17.09.2004
(51) Int. Cl.: D21F 3/10

(54) **SAUG- ODER BLASWALZE**
SUCTION OR BLOW ROLL
ROULEAU ASPIRANT OU SOUFFLANT

(30) Priorität: 10.10.2003 DE 10347177
(43) Veröffentlichungstag der Anmeldung: 28.06.2006
(73) Patentinhaber: Voith Patent GmbH, 89522 Heidenheim (DE)
(72) Erfinder: SCHREFL, Herbert, A-3100 St. Pölten (AT); GRAF-MÜLLER, Harald, A-8321 St. Margarethen / Raab (AT); KERSCHBAUMER, Josef, A-3643 Maria Laach (AT); GUTLEDERER, Erwin, A-3390 Melk (AT); KLARER, Christoph, A-3071 Böheimkirchen (AT); WULZ, Klaus, 73495 Stoedtlen (DE)
(74) Vertreter: Kunze, Klaus
(86) Internationale Anmeldenummer: PCT/EP2004/052226
(87) Internationale Veröffentlichungsnummer: WO 2005/035868

(56) Entgegenhaltungen:
- EP-A- 1 350 890
- DE-A- 19 751 283
- DE-B- 1 149 602
- DE-U- 20 104 572
- GB-A- 509 436
- GB-A- 736 149
- US-A- 2 274 641
- US-A- 2 772 606
- US-A- 2 882 969
- US-B1- 6 328 194

## Beschreibung

Die Erfindung betrifft eine Saug- oder Blaswalze einer Maschine zur Herstellung und/oder Veredlung einer Papier-, Karton-, Tissue- oder einer anderen Faserstoffbahn mit einem rotierbaren, perforierten Walzenmantel und zumindest einem sich nur über einen Teil des Walzenumfangs erstreckenden Druckbereich, der von einem zum Walzenmantel hin offenen, feststehenden Druckkasten im Walzeninneren gebildet wird, wobei der Druckkasten mit einer Unter- oder Überdruckquelle verbunden und gegenüber dem Walzenmantel mit wenigstens einem Dichtelement abgedichtet ist, wobei zumindest an ein Dichtelement mindestens eine luftundurchlässige oder luftdurchlässige, in Umfangsrichtung verlaufende und außerhalb des Druckkastens und/oder des Walzenmantels angeordnete Abdeckung angrenzt bzw. in der Nähe einer Seitenwand des mindestens einen Druckkastens an der Außenseite des Walzenmantels angeordnet ist, wobei die Abdeckung zu dem Walzenmantel einen Abstand von weniger als 100 mm besitzt.

Wenn bei diesen Walzen die Perforation aus dem Druckbereich gelangt, so kommt es zu einem Ausgleich des Luftdrucks in der Perforation mit dem der Umgebung Infolgedessen strömt bei Blaswalzen die Luft aus der Perforation und bei Saugwalzen in die Perforation. Diese Luftströmung verursacht einen erheblichen Lärm.

Unabhängig davon kann auch Leckluft im Bereich der Dichtelemente zu einer Lärmentwicklung führen.

Um dem entgegenzuwirken, wurden spezielle Dichtanordnungen im Bereich des Druckkastens entwickelt, die jedoch nicht ausreichend wirksam und/oder zu aufwendig sind.

Die Aufgabe der Erfindung ist es daher, bei derartigen Walzen die Lärmemission mit einfachen Mitteln erheblich zu reduzieren.

Aus den US 2,882,969, DE 1149602 und US 6,328,194 sind Saugwalzen bekannt, bei denen innerhalb oder außerhalb des Walzenmantels Abdeckplatten zur Minderung der Lärmemission angeordnet sind.

Erfindungsgemäß wurde die Aufgabe dadurch gelöst, dass zwischen dem Walzenmantel und einer Abdeckung Abstandshalter, insbesondere in Form von Stäben, Keilen oder Leisten, angeordnet sind.

Die Abdeckung ist entweder ganz luftundurchlässig oder lässt Luft nur zu einem geringen Teil hindurch.

Die Abdeckung ist entweder auf der Innenseite des Walzenmantels angeordnet, wo sie vorzugsweise unmittelbar an eine Wandung des Druckkastens angrenzt. Alternativ ist die Abdeckung in einem geringen Abstand zu der Wandung des Druckkastens angebracht. In einer weiteren alternativen oder zusätzlichen Anordnung der Abdeckung ist vorgesehen, dass sich diese außerhalb des perforierten Walzenmantels erstreckt. Dabei ragt sie in den Zwickel zwischen dem Walzenmantel und dem Band, das die Faserstoffbahn mit sich führt, so weit wie möglich hinein, um Druckverluste so gering wie möglich zu halten, oder es ist vorgesehen, dass die Abdeckung bis auf einen definierten, insbesondere auch erfindungsgemäß veränderbaren Abstand an den Berührungsbereich zwischen dem Band und dem Walzenmantel heranreicht. Es versteht sich, dass Kombinationen aus innen und/oder außen liegenden Abdeckungen gemäß dieser Erfindung herstellbar sind.

Es kann außerdem auch vorteilhaft sein, die Abdeckung gegenüber dem Walzenmantel vorzugsweise an den axialen Enden abzudichten.

Diese Abdeckung verhindert den Druckausgleich zwischen der Perforation und dem Walzeninneren erheblich oder sogar gänzlich. Im Ergebnis ist ein Druckausgleich im wesentlichen nur mit dem Außenbereich der Walze oder je nach Ausführungsform im wesentlichen nur mit dem Innenbereich der Walze möglich.

Der im Bereich dieser Walzen häufig vorhandene Wassernebel erhöht den Strömungswiderstand, so dass der Druckausgleich allmählicher und damit auch mit weniger Lärm erfolgt. Außerdem bildet sich im öffnenden Spalt zwischen der Faserstoffbahn oder einem diese stützenden Band und der Walze am in Rotationsrichtung liegenden Ende des Druckbereiches ein Unterdruck, der bei Saugwalzen einer Belüftung der Perforation nach dem Druckbereich entgegenwirkt.

Um die Luftströmung im Walzeninneren erheblich zu reduzieren, sollte der Abstand zwischen der Abdeckung und dem Walzenmantel kleiner als 20 mm, vorzugsweise kleiner als 10 mm sein.

Je nach Anwendungsfall und den Anforderungen kann der Abstand zwischen Walzenmantel und Abdeckung überall im wesentlichen gleich sein oder vom Druckkasten weg zunehmen oder abnehmen oder sogar in Längs- und/oder in Querrichtung der Maschine schwanken.

Besonders effizient ist es, wenn sich die Abdeckung an ein etwa quer zur Bahnlaufrichtung verlaufendes Dichtelement anschließt.

Dabei kann die Luftströmung in der Perforation besonders deutlich gesenkt werden, wenn sich eine Abdeckung an das in Rotationsrichtung liegende Ende des Druckkastens anschließt.

Bezüglich der Reduzierung von Leckluft ist es aber auch vorteilhaft, wenn sich eine Abdeckung an das entgegen der Rotationsrichtung liegende Ende des Druckkastens anschließt.

Um die größtmögliche Wirksamkeit der Abdeckung erreichen zu können, sollte sich die Abdeckung über einen Umfangsbereich von wenigstens 10 mm, vorzugsweise zumindest über einen Umfangsbereich von wenigstens 100 mm und insbesondere mehr als 200 mm erstrecken.

Besonders vorteilhaft ist es dabei, wenn sich die Abdeckung in Umfangsrichtung über den gesamten, außerhalb des Druckkastens liegenden Bereich erstreckt.

Die größtmögliche Lärmreduzierung wird natürlich erreicht, wenn sich die Abdeckung axial zumindest über den gesamten perforierten Bereich des Walzenmantels erstreckt.

Es kann jedoch zur Minimierung des Aufwandes bereits auch ausreichen, wenn sich die Abdeckung axial nur über einen Teil des perforierten Bereichs des Walzenmantels erstreckt. Dies gilt insbesondere für Walzen mit mehreren axial nebeneinander angeordneten Druckbereichen. Hier kann die Anordnung der Abdeckung im Bereich des Druckbereiches mit dem größten Unter- oder Überdruck genügen.

Mit Vorteil ist an der Saug- oder Blaswalze eine Verstellvorrichtung vorhanden, durch die eine Abdeckung axial über ihre gesamte Breite oder über einen Teil ihrer Breite bezüglich ihres Abstandes oder ihres Anstellwinkels zu dem Walzenmantel veränderbar ist. Die Verstellvorrichtung lässt sich beispielsweise hydraulisch, pneumatisch oder mechanisch verstellen.

Die Position lässt sich in einer Ausgestaltung der Erfindung durch eine Regeleinrichtung verstellen, die einen Regler umfasst. Dieser beaufschlagt in Abhängigkeit von einer von einer Messeinrichtung gemessenen Regelgröße über eine Signalgröße die Verstellvorrichtung, die entsprechend der Signalgröße die Position einer Abdeckung verändert. Die von der Messeinrichtung gemessene Regelgröße ist beispielsweise der Druck in dem Druckkasten oder die Feuchtigkeit der Faserstoffbahn oder des Siebes oder des Filzes, über das die Faserstoffbahn geführt wird.

Eine Abdeckung hat in einer weiteren vorteilhaften Ausführungsform nur an einer Quer- oder Längsseite oder an mehreren Seiten eine gerade, gebogene, gewellte, gezackte oder unregelmäßig abgerissene Abschlusskante. Unter besonderen Umständen weist die Abdeckung auch Öffnungen, beispielsweise in der Form von Bohrungen oder Löchern, auf.

In einer weiteren Ausgestaltung der Erfindung sind die Abstandsschalter durch die Verstellvorrichtung verstellbar.

Eine Abdeckung besteht entweder aus einem einzigen oder aus mehreren Materialien, insbesondere aus einem Metall, einem Kunststoff und/oder einem Verbundwerkstoff.

Nachfolgend soll die Erfindung an einem Ausführungsbeispiel näher erläutert werden. In der beigefügten Zeichnung zeigt:
- Figur 1:: einen schematischen Querschnitt mit mehreren Abdeckungen 5,
- Figur 2:: mit einer durchgehenden Abdeckung 5,
- Figur 3:: mit zwei in Rotationsrichtung hinter dem Druckkasten angeordneten Abdeckungen 5, 10 auf der Innen- und der Außenseite und
- Figur 4:: die zwei Abdeckungen 5, 10 gemäß Figur 3, die über Abstandshalter und eine Verstellvorrichtung verstellbar sind.

Die Walzen nach den Figuren 1 bis 3 sind keine Ausführungsformen der Erfindung.

Bei den Walzen handelt es sich um Saugwalzen mit einem perforierten, rotierbaren Walzenmantel 1, wie sie in Papiermaschinen insbesondere im Former bei der Blattbildung, in der Pressenpartie sowie in der Trockenpartie zum Einsatz kommen.

Diese Saugwalzen werden hier von einem luftdurchlässigen Band 3, also beispielsweise einem Sieb oder einem Filz oder einem aus einem sonstigen Stoff bestehenden Band, und der außen liegenden Faserstoffbahn 2 umschlungen, wobei der Unterdruckbereich 9 im Umschlingungsbereich liegt. Dieser Unterdruckbereich 9 wird von einem zum Walzenmantel 1 hin offenen, feststehenden Druckkasten 6 im Walzeninneren gebildet. Das Innere des Druckkastens 6 ist mit einer Unterdruckquelle verbunden. Um die Leckluft zu minimieren, ist der Druckkasten 6 vollständig über Dichtelemente 5 in Form von Dichtleisten gegenüber dem Walzenmantel 1 hin abgedichtet

Auf diese Weise bewirkt der Unterdruck des Druckkastens 6 durch die Löcher der Perforation des Walzenmantels 1 ein Ansaugen der Faserstoffbahn 2 an das luftdurchlässige Band 3 im Druckbereich 9.

In Figur 1 schließen sich an die axial verlaufenden Dichtelemente 7 in Umfangsrichtung verlaufende, luftundurchlässige Abdeckungen 5 an. Diese Abdeckungen 5 haben nur einen geringen Abstand von weniger als 10 mm zum Walzenmantel 1, wobei der Abstand von dem Druckkasten 6 weg zunimmt. In einer anderen Ausführung bleibt der Abstand zwischen dem Walzenmantel 1 und einer der Abdeckungen 5 oder beiden Abdeckungen 5 konstant.

Diese Abdeckungen 5 vermindern am Einlauf des Druckkastens 6 die Leckluft und am Auslauf die Belüftung der Perforation vom Walzeninneren her. Im Ergebnis kommt es zu einer erheblichen Verminderung der Lärmemission.

Wie in Figur 1 zu sehen ist, kann die Belüftung der Perforation, in der beim Austritt aus dem Druckbereich 9 noch ein Unterdruck herrscht, im wesentlichen nur durch eine Luftströmung 8 von außen erfolgen. Diese Luftströmung 8 wird bereits durch den im Bereich der Saugwalze vorhandenen Wassernebel behindert. Des weiteren bildet sich in dem sich öffnenden Zwickel zwischen dem Band 3 und der Saugwalze ein Unterdruck, der einer Belüftung der Perforation in erheblichen Umfang entgegenwirkt.

Infolgedessen vollzieht sich die Belüftung wesentlich allmählicher und damit geräuschloser. Am Einlauf überdeckt die Abdeckung 5 etwa einen Bereich von 25° und am Auslauf von 50°.

In Figur 2 wird eine Walze gezeigt, bei der sich die Abdeckung 5 in Umfangsrichtung über den gesamten, außerhalb des Druckkastens 6 liegenden Bereich erstreckt. Dies verhindert gänzlich eine Belüftung von innen, insbesondere dann wenn der Abstand zwischen der Abdeckung 5 und dem Walzenmantel 1 im Bereich von wenigen Millimetern liegt oder die Abdeckung 5 sogar mit dem Walzenmantel 1 in Kontakt steht.

Axial erstrecken sich die Abdeckungen 5 hier über den gesamten perforierten Bereich des Walzenmantels 1.

In einer weiteren Walze (Fig. 3) ist zusätzlich zu der Abdeckung 5 eine weitere Abdeckung 10 auf der Außenseite des Walzenmantels 1 in dem von diesem mit dem Band 3 gebildeten Zwickel vorhanden. Beide Abdeckungen 5, 10 sind vorzugsweise über Gelenke 11 bzw. 12 verstellbar.

Bei der erfindungsgemäßen Saug- oder Blaswalze (Fig. 4) sind Abstandshalter 13, 14 an der Abdeckung 5 und Abstandshalter 15, 16 an der Abdeckung 10 angebracht. Die Abstandshalter 13 bis 16 bestehen entweder aus Kunststoff oder Metall; sie lassen sich keilförmig ausgestalten; beispielsweise sind sie Kunststoffverschleißteile, die sich leicht auswechseln lassen.

Die Abstandshalter 13 bis 16 sind entweder als Stäbe oder als Dichtleisten, insbesondere aus Blech ausgebildet. Die Dichtleisten können auch zusätzlich zu den Abstandshaltern 13 bis 16 vorhanden sein. Insbesondere bei der auf der Außenseite des Walzenmantels 1 angebrachten Abdeckung 10 sorgen die Abstandshalter 15, 16 für die Einhaltung des gewünschten Abstandes zwischen dem Walzenmantel 1 und der Abdeckung 10, da diese aufgrund des geringen Bauteil-Widerstandsmomentes von dem Walzenmantel 1 angezogen wird. Das Bauteil-Widerstandsmoment kennzeichnet die Stärke der Verformung bei äußerer Belastung. Dabei bedeutet eine geringere Verformung ein großes Widerstandsmoment und umgekehrt.

Die Position der Abdeckungen 5, 10 wird durch Verstellvorrichtungen 17 bzw. 18 verändert. Diese sind beispielsweise über Druckleitungen 19, 20 mit den Abstandshaltern 13, 14 bzw. 15, 16 verbunden, so dass sich der Abstand der Abdeckungen 5, 10 bezüglich des Walzenmantels 1 sowohl am vorderen Ende als auch am hinteren Ende der Abdeckungen 5, 10 durch ein über die Leitungen 19, 20 zugeführtes fluides Medium (Öl, Wasser, Luft) hydraulisch oder pneumatisch verändern lässt. Alternativ oder zusätzlich ist vorgesehen, dass sich der Anstellwinkel der Abdeckungen 5, 10 verstellen lässt, wobei durch die Vorrichtungen 17, 18 über entsprechende Leitungen die Gelenke 11, 12 beeinflusst werden.

Die Vorrichtungen 17, 18 beeinflussen die Positionen in einer alternativen Ausgestaltung dadurch, dass mechanische Verstellmittel, etwa in Form von Gewindespindeln, vorhanden sind. Die Abstände der Vorrichtungen 17, 18 lassen sich durch entsprechende Ausgestaltungen der Vorrichtungen 17, 18 entweder über die gesamte Breite der Abdeckungen 5, 10 ausschließlich oder auch punktuell oder an bestimmten Abschnitten der Abdeckungen 5, 10 verändern. Mittels der Vorrichtungen 17, 18 ist somit eine Abstandsregelung in radialer und/oder axialer Richtung möglich.

Die Vorrichtungen 17, 18 werden beispielsweise durch Messeinrichtungen mit Signalgrößen beaufschlagt, wobei als Regelgröße z. B. der außerhalb der Walze bestimmte Schallpegel oder der in dem Druckkasten 6 gemessene Druck herangezogen werden kann.

## Patentansprüche

1. Saug-oder Blaswalze einer Maschine zur Herstellung und/oder Veredlung einer Papier-, Karton-, Tissue-oder einer anderen Faserstoffbahn (2) mit einem rotierbaren, perforierten Walzenmantel (1) und zumindest einem sich nur über einen Teil des Walzenumfangs erstreckenden Druckbereich (9), der von einem zum Walzenmantel (1) hin offenen, feststehenden Druckkasten (6) im Walzeninneren gebildet wird, wobei der Druckkasten (6) mit einer Unter- oder Überdruckquelle verbunden und gegenüber dem Walzenmantel (1) mit wenigstens einem Dichtelement (7) abgedichtet ist, wobei zumindest an ein Dichtelement (7) mindestens eine luftundurchlässige oder luftdurchlässige, in Umfangsrichtung verlaufende und ausserhalb des Druckkastens (6) und/oder des Walzenmantels (1) angeordnete Abdeckung (5, 10) angrenzt bzw. in der Nähe einer Seitenwand des mindestens einen
Druckkastens (7) an der Aussenseite des Walzenmantels (1) angeordnet ist, wobei die Abdeckung (5,10) einen Abstand von weniger als 100 mm zu dem Walzenmantel (1) besitzt,
**dadurch gekennzeichnet, dass** zwischen dem Walzenmantel (1) und der Abdeckung (5,10) Abstandshalter (13,14, 15,16), insbesondere in Form von Stäben, Keilen oder Leisten, angeordnet sind.

2. Saug- oder Blaswalze nach Anspruch 1, **dadurch gekennzeichnet, dass** der Abstand zwischen der Abdeckung (5, 10) und dem Walzenmantel (1) kleiner als 20 mm, vorzugsweise kleiner als 10 mm ist.

3. Saug- oder Blaswalze nach Anspruch 1 oder 2, **dadurch gekennzeichnet, dass**
der Abstand zwischen der Abdeckung (5, 10) und dem Walzenmantel (1) überall im wesentlichen gleich ist.

4. Saug- oder Blaswalze nach Anspruch 1 oder 2, **dadurch gekennzeichnet, dass**
der Abstand zwischen dem Walzenmantel (1) und der Abdeckung (5, 10) vom Druckkasten (6) weg zu- oder abnimmt.

5. Saug- oder Blaswalze nach Anspruch 1 oder 2, **dadurch gekennzeichnet, dass**
der Abstand zwischen dem Walzenmantel (1) und der Abdeckung (5, 10) in Längs- und/oder in Querrichtung der Maschine schwankt.

6. Saug- oder Blaswalze nach einem der vorhergehenden Ansprüche, **dadurch gekennzeichnet, dass**
sich die Abdeckung (5, 10) an ein etwa quer zur Bahnlaufrichtung (4) verlaufendes Dichtelement (7) anschließt.

7. Saug- oder Blaswalze nach einem der vorhergehenden Ansprüche, **dadurch gekennzeichnet, dass**
sich eine Abdeckung (5, 10) an das in Rotationsrichtung liegende Ende des Druckkastens (6) anschließt.

8. Saug- oder Blaswalze nach einem der vorhergehenden Ansprüche, **dadurch gekennzeichnet, dass**
sich eine Abdeckung (5, 10) an das entgegen der Rotationsrichtung liegende Ende des Druckkastens (6) anschließt.

9. Saug- oder Blaswalze nach einem der einem der vorhergehenden Ansprüche, **dadurch gekennzeichnet, dass**
sich die Abdeckung (5, 10) über einen Umfangsbereich von wenigstens 10 mm, vorzugsweise zumindest 100 mm und insbesondere mehr als 200 mm erstreckt.

10. Saug- oder Blaswalze nach einem der vorhergehenden Ansprüche, **dadurch gekennzeichnet, dass**
sich die Abdeckung (5, 10) in Umfangsrichtung über den gesamten, außerhalb des Druckkastens (6) liegenden Bereich erstreckt.

11. Saug- oder Blaswalze nach einem der vorhergehenden Ansprüche, **dadurch gekennzeichnet, dass**
sich die Abdeckung (5, 10) axial zumindest über den gesamten perforierten Bereich des Walzenmantels (1) erstreckt.

12. Saug- oder Blaswalze nach einem der Ansprüche 1 bis 10, **dadurch gekennzeichnet, dass**
sich die Abdeckung (5, 10) axial nur über einen Teil des perforierten Bereichs des Walzenmantels (1) erstreckt.

13. Saug- oder Blaswalze nach einem der Ansprüche 1 bis 12, **dadurch gekennzeichnet, dass**
eine Verstellvorrichtung (17, 18) vorhanden ist, durch die eine Abdeckung (5, 10) axial über ihre gesamte Breite oder über einen Teil ihrer Breite bezüglich ihres Abstandes oder ihres Anstellwinkels zu dem Walzenmantel (1) veränderbar ist.

14. Saug- oder Blaswalze nach Anspruch 13, **dadurch gekennzeichnet, dass** die Verstellvorrichtung (17, 18) hydraulisch, pneumatisch oder mechanisch verstellbar ist.

15. Saug- oder Blaswalze nach Anspruch 13 oder 14, **dadurch gekennzeichnet, dass**
ein Regler vorhanden ist, der in Abhängigkeit von einer von einer Messeinrichtung gemessenen Regelgröße über eine Signalgröße die Verstellvorrichtung (17, 18) beaufschlagt, die entsprechend der Signalgröße die Position einer Abdeckung (5, 10) verändert.

16. Saug- oder Blaswalze nach einem der Ansprüche 1 bis 15, **dadurch gekennzeichnet, dass**
die Abdeckung (5, 10) eine gerade, gebogene, gewellte, gezackte oder unregelmäßig abgerissene Abschlusskante aufweist.

17. Saug- oder Blaswalze nach einem der Ansprüche 1 bis 16, **dadurch gekennzeichnet, dass**
eine Abdeckung (5, 10) Öffnungen aufweist.

18. Saug- oder Blaswalze nach einem der Ansprüche 13 bis 17, **dadurch gekennzeichnet, dass**
Die Abstandshalter (13, 14, 15, 16) durch die Verstellvorrichtung (17, 18) verstellbar sind.

19. Saug- oder Blaswalze nach einem der Ansprüche 1 bis 18, **dadurch gekennzeichnet, dass**
eine Abdeckung (5, 10) aus einem einzigen oder aus mehreren Materialien besteht, insbesondere aus einem Metall, einem Kunststoff und/oder einem Verbundwerkstoff.

## Claims

1. Suction or blow roll for a machine for producing and/or finishing a paper, board, tissue or another fibrous web (2), having a rotatable perforated roll shell (1) and at least one pressure region (9) which extends over only part of the roll circumference and is formed by a stationary pressure box (6) in the interior of the roll which is open toward the roll shell (1), the pressure box (6) being connected to a negative or positive pressure source and being sealed off with respect to the roll shell (1) by at least one sealing element (7), at least on one sealing element (7), at least one air-impermeable or air-permeable cover (5, 10) running in the circumferential direction and arranged outside the pressure box (6) and/or the roll shell (1) adjoining or being arranged in the vicinity of a side wall of the at least one pressure box (7) on the outer side of the roll shell (1), the cover (5, 10) having a spacing of less than 100 mm from the roll shell (1), **characterized in that**, between the roll shell (1) and the cover (5, 10), there are arranged spacers (13, 14, 15, 16), in particular in the form of rods, wedges or strips.

2. Suction or blow roll according to Claim 1, **characterized in that** the distance between the cover (5, 10) and the roll shell (1) is less than 20 mm, preferably less than 10 mm.

3. Suction or blow roll according to Claim 1 or 2, **characterized in that** the distance between the cover (5, 10) and the roll shell (1) is substantially the same everywhere.

4. Suction or blow roll according to Claim 1 or 2, **characterized in that** the distance between the roll shell (1) and the cover (5, 10) increases or decreases away from the pressure box (6).

5. Suction or blow roll according to Claim 1 or 2, **characterized in that** the distance between the roll shell (1) and the cover (5, 10) fluctuates in the longitudinal and/or transverse direction of the machine.

6. Suction or blow roll according to one of the preceding claims, **characterized in that** the cover (5, 10) adjoins a sealing element (7) running approximately transversely with respect to the web running direction (4).

7. Suction or blow roll according to one of the preceding claims, **characterized in that** a cover (5, 10) adjoins the end of the pressure box (6) located in the direction of rotation.

8. Suction or blow roll according to one of the preceding claims, **characterized in that** a cover (5, 10) adjoins the end of the pressure box (6) located counter to the direction of rotation.

9. Suction or blow roll according to one of the preceding claims, **characterized in that** the cover (5, 10) extends over a circumferential region of at least 10 mm, preferably at least 100 mm and in particular more than 200 mm.

10. Suction or blow roll according to one of the preceding claims, **characterized in that** the cover (5, 10) extends in the circumferential direction over the entire region located outside the pressure box (6).

11. Suction or blow roll according to one of the preceding claims, **characterized in that** the cover (5, 10) extends axially at least over the entire perforated region of the roll shell (1).

12. Suction or blow roll according to one of Claims 1 to 10, **characterized in that** the cover (5, 10) extends axially over only part of the perforated region of the roll shell (1).

13. Suction or blow roll according to one of Claims 1 to 12, **characterized in that** there is an adjusting device (17, 18), by means of which a cover (5, 10) can be varied axially over its entire width or over part of its width with respect to its distance or its angle of attack in relation to the roll shell (1).

14. Suction or blow roll according to Claim 13, **characterized in that** the adjusting device (17, 18) can be adjusted hydraulically, pneumatically or mechanically.

15. Suction or blow roll according to Claim 13 or 14, **characterized in that** there is a controller which, depending on a controlled variable measured by a measuring device, acts via a signal variable on the adjusting device (17, 18), which changes the position of a cover (5, 10) in accordance with the signal variable.

16. Suction or blow roll according to one of Claims 1 to 15, **characterized in that** the cover (5, 10) has a straight, curved, undulating, zigzag or irregularly broken terminating edge.

17. Suction or blow roll according to one of Claims 1 to 16, **characterized in that** a cover (5, 10) has openings.

18. Suction or blow roll according to one of Claims 13 to 17, **characterized in that** the spacers (13, 14, 15, 16) can be adjusted by the adjusting device (17, 18).

19. Suction or blow roll according to one of Claims 1 to 18, **characterized in that** a cover (5, 10) consists of a single material or of a plurality of materials, in particular of a metal, a plastic and/or a composite material.

## Revendications

1. Rouleau aspirant ou soufflant pour une machine de fabrication et/ou d'amélioration d'une bande de papier, carton, papier-tissu ou d'une autre bande fibreuse (2), comprenant une enveloppe de rouleau rotative perforée (1) et au moins une région de pression (9) s'étendant uniquement sur une partie de la périphérie du rouleau, qui est formée par une caisse de pression (6) fixe ouverte vers l'enveloppe du rouleau (1), à l'intérieur du rouleau, la caisse de pression (6) étant connectée à une source de dépression ou de surpression, et étant rendue étanche vis-à-vis de l'enveloppe du rouleau (1) par au moins un élément d'étanchéité (7), au moins un recouvrement (5, 10) imperméable à l'air ou perméable à l'air, s'étendant dans la direction périphérique et disposé en dehors de la caisse de pression (6) et/ou de l'enveloppe du rouleau (1) étant adjacent au moins à un élément d'étanchéité (7), ou étant disposé à proximité d'une paroi latérale de l'au moins une caisse de pression (6) sur le côté extérieur de l'enveloppe du rouleau (1), le recouvrement (5, 10) étant espacé de moins de 100 mm de l'enveloppe du rouleau (1),
**caractérisé en ce que**
l'on dispose entre l'enveloppe du rouleau (1) et le recouvrement (5, 10) des éléments d'espacement (13, 14, 15, 16), notamment sous forme de barres, cales ou nervures.

2. Rouleau aspirant ou soufflant selon la revendication 1, **caractérisé en ce que** la distance entre le recouvrement (5, 10) et l'enveloppe du rouleau (1) est inférieure à 20 mm, de préférence inférieure à 10 mm.

3. Rouleau aspirant ou soufflant selon la revendication 1 ou 2, **caractérisé en ce que** la distance entre le recouvrement (5, 10) et l'enveloppe du rouleau (1) est partout essentiellement identique.

4. Rouleau aspirant ou soufflant selon la revendication 1 ou 2, **caractérisé en ce que** la distance entre l'enveloppe du rouleau (1) et le recouvrement (5, 10) augmente ou diminue en s'écartant de la caisse de pression (6).

5. Rouleau aspirant ou soufflant selon l'une quelconque des revendications précédentes, **caractérisé en ce que** la distance entre l'enveloppe du rouleau (1) et le recouvrement (5, 10) varie dans la direction longitudinale et/ou transversale de la machine.

6. Rouleau aspirant ou soufflant selon l'une quelconque des revendications précédentes, **caractérisé en ce que** le recouvrement (5, 10) se raccorde à un élément d'étanchéité (7) s'étendant approximativement transversalement à la direction d'avance de la bande (4).

7. Rouleau aspirant ou soufflant selon l'une quelconque des revendications précédentes, **caractérisé en ce qu'**un recouvrement (5, 10) se raccorde à l'extrémité de la caisse de pression (6) située dans la direction de rotation.

8. Rouleau aspirant ou soufflant selon l'une quelconque des revendications précédentes, **caractérisé en ce qu'**un recouvrement (5, 10) se raccorde à l'extrémité de la caisse de pression (6) située à l'opposé de la direction de rotation.

9. Rouleau aspirant ou soufflant selon l'une quelconque des revendications précédentes, **caractérisé en ce que** le recouvrement (5, 10) s'étend sur une plage périphérique d'au moins 10 mm, de préférence d'au moins 100 mm et en particulier de plus de 200 mm.

10. Rouleau aspirant ou soufrant selon l'une quelconque des revendications précédentes, **caractérisé en ce que** le recouvrement (5, 10) s'étend dans la direction périphérique sur toute la plage située en dehors de la caisse de pression (6).

11. Rouleau aspirant ou soufflant selon l'une quelconque des revendications précédentes, **caractérisé en ce que** le recouvrement (5, 10) s'étend axialement au moins sur toute la plage perforée de l'enveloppe du rouleau (1).

12. Rouleau aspirant ou soufflant selon l'une quelconque des revendications 1 à 10, **caractérisé en ce que** le recouvrement (5, 10) s'étend axialement uniquement sur une partie de la plage perforée de l'enveloppe du rouleau (1).

13. Rouleau aspirant ou soufflant selon l'une quelconque des revendications 1 à 12, **caractérisé en ce que**
l'on prévoit un dispositif de réglage (17, 18) qui permet de modifier l'écartement ou l'angle d'inclinaison, par rapport à l'enveloppe du rouleau (1), d'un recouvrement (5, 10) axialement sur toute sa largeur ou sur une partie de sa largeur.

14. Rouleau aspirant ou soufflant selon la revendication 13, **caractérisé en ce que**
le dispositif de réglage (17, 18) peut être réglé de manière hydraulique, pneumatique ou mécanique.

15. Rouleau aspirant ou soufflant selon la revendication 13 ou 14, **caractérisé en ce que** l'on prévoit un régulateur qui sollicite, en fonction d'une valeur de réglage mesurée par un dispositif de mesure, par le biais d'une valeur de signal, le dispositif de réglage (17, 18) qui modifie en fonction de la valeur de signal la position d'un recouvrement (5, 10).

16. Rouleau aspirant ou soufflant selon l'une quelconque des revendications 1 à 15, **caractérisé en ce que**
le recouvrement (5, 10) présente un bord de terminaison droit, cintré, ondulé, denté ou découpé irrégulièrement.

17. Rouleau aspirant ou soufflant selon l'une quelconque des revendications 1 à 16, **caractérisé en ce**
**qu'**un recouvrement (5, 10) présente des ouvertures.

18. Rouleau aspirant ou soufflant selon l'une quelconque des revendications 13 à 17, **caractérisé en ce que**
les éléments d'espacement (13, 14, 15, 16) peuvent être réglés par le dispositif de réglage (17, 18).

19. Rouleau aspirant ou soufflant selon l'une quelconque des revendications 1 à 18, **caractérisé en ce**
**qu'**un recouvrement (5, 10) se compose d'un matériau unique ou de plusieurs matériaux, en particulier d'un métal, d'un plastique et/ou d'un matériau composite.
